# EUROPÄISCHE PATENTSCHRIFT

(11) **EP 0 086 976 B1**
(45) Veröffentlichungstag und Bekanntmachung des Hinweises auf die Patenterteilung: **07.05.1986**
(21) Anmeldenummer: 83100642.4
(22) Anmeldetag: 25.01.1983
(51) Int. Cl.: E04B 1/94, E06B 3/66

(54) **Brandschutzelement**
Fire protection element
Elément pour la protection contre le feu

(30) Priorität: 03.02.1982 DE 3203625
(43) Veröffentlichungstag der Anmeldung: 31.08.1983
(73) Patentinhaber: Trube & Kings KG, D-5000 Köln 50 (Sürth) (DE)
(72) Erfinder: Breithaupt, Albert, D-5000 Köln 50 (DE)
(74) Vertreter: Patentanwälte Dr. Solf & Zapf

## Beschreibung

Die Erfindung betrifft ein Brandschutzelement, bestehend aus einem tragenden Metallprofil für ein im Brandschutzelement einspannbares Brandschutz-Füllelement, insbesondere eine Brandschutzverglasung oder -platte, und einer das Metallprofil bis zum Einspannbereich des Füllelementes umgebenden Wärmedämmung sowie einer die Wärmedämmung einschließenden Umkleidung aus Metall.

Derartige Brandschutzelemente, wie Fenster, Türen, Tore und Klappen nebst ergänzenden Ober-, Seiten- und Unterteilen, dienen zum Schließen von Mauerwerks- und/oder Bauwerksöffnungen in Gebäuden, und zwar an all den Stellen, wo diese durch die Landesbauordnungen und Sonderbauordnungen vorgeschrieben sind.

Seitdem es Brandschutzgläser gibt, werden auch zunehmend Außenöffnungen an besonders gefährdeten Stellen, beispielsweise dort, wo Gebäudeteile rechtwinklig aufeinanderstoßen, mit Brandschutzfenstern versehen.

Die zahlreichen Großbrände von Hotels, Kaufhäusern und anderen Großbauwerken, insbesondere das Übergreifen in den Innenbereichen großer Städte, haben gezeigt, daß Flammenüberschläge nicht nur von Stockwerk zu Stockwerk, sondern auch von Gebäude zu Gebäude stattfinden.

Hierbei sind Gebäude mit vorgehängten oder vorgebauten Fassaden, gleichgültig welcher Bauart, für die Nachbarschaft im Brandfall besonders gefährlich, weil die sich durch die Brandeinwirkung öffnenden Gebäudeaußenflächen die Brandgröße und -einwirkungsmöglickheit auf angrenzende und gegenüberliegende Gebäude potenzieren.

Da insbesondere in Geschäftshaus-Stadtteilen ganze Straßenzeilen gebäude mit abgehängten oder vorgebauten Fassaden aufweisen, wäre es zweckmäßig, Gebäude, die derat gefährdet sind, mit Brandschutzfassaden und/oder -dächern zu versehen, die im Rahmen der üblichen Brandklassen nach DIN 4102 das Übergreifen von Schadensfeuern auf andere Stockwerke und Gebäude verhindert.

Aus der DE-AS 2 451 890 ist bereits eine feuerhemmende Verglasung in Form einer in einem Rahmen angeordneten Glasscheibe bekannt, wobei ein tragendes Element vorgesehen ist, das einen tragenden Kern sowie eine den Kern umgebende Dämmschicht und eine die Dämmschicht umschließende Abdeckung aufweist. Diese einzelnen Teile sind jedoch nicht geeignet, im Brandfall, d. h. bei einem auftretenden Feuer auf der Außenseite der Abdeckung, einen wirksamen Schutz des tragenden Bauteils zu gewährleisten. Denn die äußere Abdeckung ist endseitig am tragenden Bauteil befestigt bzw. eingespannt. Hierdurch ist aber ein Wärmeübergang zwischen dem tragenden Kern und der äußeren Abdeckung gegeben, so daß die auf der Außenseite der Abdeckung im Brandfall auftretende Wärme unmittelbar in den Kern transportiert werden würde und dort unzulässig hohe Temperaturen hervorrufen würde. Des weiteren würde im Brandfalle die äußere Abdeckung schmelzen, wobei dann jedoch keinerlei Halt mehr für die Wärmedämmung gegeben wäre, so daß diese abfallen würde, so daß dann der tragende Kern unmittelbar dem Feuer ausgesetzt wäre. Außerdem liegt die Abdeckung unmittelbar an einer Dichtleiste an, so daß auch hier eine Wärmeübertragung erfolgt, und diese Dichtleiste im Falle eines Abschmelzens freiliegt und ebenfalls dem Brandeinfluß ausgesetzt ist, so daß die Halterung der Scheibe beschädigt wird und somit die Scheibe nicht mehr gehalten wird. Demnach kann das in dieser Druckschrift beschriebene Bauteil überhaupt nicht wirksam als Brandschutzelement eingesetzt werden. Darüber hinaus erfordert die Ausgestallung dieser bekannten feuerhemmenden Verglasung eine getrennte Montage der einzelnen Teile, da die äußere Abdeckung einendig an einer Klemmleiste befestigt wird, die aber nachträglich eingesetzt wird, wodurch sich auch eine aufwendige Montage ergibt.

Ausgehend von dem Gegenstand der DE-AS 2451 890 liegt demnach der vorliegenden Erfindung die Aufgabe zugrunde, ein Brandschutzelement zu schaffen, das bei jeder denkbaren Brandbeaufschlagung eine sichere Halterung des Füllelementes gewährleistet und wobei eine Vorfertigung des Brandschutzelementes möglich ist.

Diese Aufgabe wird erfindungsgemäß dadurch gelöst, daß das tragende Metallprofil, die Wärmedämmung und die Umkleidung durch gegenseitige Verbindung einen Verbundkörper bilden, wobei das Metallprofil und die Umkleidung aus Aluminium bestehen und derart voneinander getrennt sind, daß ein Wärmeübergang zwischen diesen verhindert wird, und daß eine äußere Deckleiste zum Einspannen des Füllelementes zwischen dieser und dem tragenden Metallprofil über Befestigungsmittel mit dem tragenden Metallprofil verbunden ist. Erfindungsgemäß wird somit ein Verbundkörper geschaffen, der vorgefertigt werden kann, so daß es lediglich noch erforderlich ist, das Füllelement, beispielsweise die Verglasung, in einem aus dem erfindungsgemäßen Brandschutzelement gebildeten Rahmen o. dgl. einzusetzen. Dabei ist der erfindungsgemäße Verbundkörper derart ausgebildet, daß einerseits ein Wärmeübergang zwischen dem tragenden Metallprofil und der äußeren Umkleidung nicht stattfinden kann und andererseits beim Abschmelzen der äußeren Umkleidung nach wie vor ein wirksamer Wärmeschutz durch die Wärmedämmung für das tragende Metallprofil gewährleistet ist, da durch die gegenseite, zumindest kraftschlüssige Verbindung der einzelnen Teile des Verbundkörpers untereinander die Wärmedämmung unabhängig von einem teilweisen oder vollständigen Abschmelzen der Umkleidung am tragenden Metallprofil gehalten wird. Weiterhin ist es erfindungsgemäß wesentlich, daß das Brandschutzelement derart, ausgebildet ist, daß die Einspannung des Füllelementes unmittelbar zwischen dem tragenden, den Kern bildenden Metallprofil und der äußeren Deckschiene erfolgt. Somit wird erfindungsgemäß vermieden, daß das Füllelement an der Abdeckung anliegt, so daß auch bei Abschmelzen der Umkleidung hiervon die Halterung des Füllelementes nicht beeinflußt wird. Erfindungsgemäß ist das Fültelement, insbesondere die Verglasung, zwischen dem geschützten Metallkern und der äußeren Leiste eingespannt, so daß bei einer Feuerbeaufschlagung von der seite des wärmegedämmten Brandschutzelementes her keine Beeinflußung der Haltefunktion erfolgen kann. Insofern stellt die erfindungsgemäße Lehre gerade einer Abkehr von der Lehre gemäß der eingangs beschriebenen Druckschrift dar, die besagt, das Glaselement derart einzuspannen, daß eine beidseitige Abdeckung der Scheibe entfallen kann.

In diesem Zusammenhang ist es erfindungsgemäß weiterhin vorteilhaft, zwischen der Deckleiste und dem einzuspannenden Füllelement mindestens eine Sicherungsplatte vorzusehen, die derart befestigt ist, daß sie an dem Füllelement, beispielsweise der verglasung, anliegt. Diese Sicherungsplatte hält die verglasung auch dann fest am Brandschutzelement, wenn bei einer äußeren Brandbeaufschlagung eine aus Aluminium bestehende Deckleiste abgeschmolzen ist.

Durch diese erfindungsgemäße Ausgestaltung der Brandschutzelemente ist sichergestellt, daß die DIN-Vorschriften für den Brandschutz erfüllt sind. Dabei können tragende Metallkonstruktionen für großflächige Fassaden in beliebiger Aufteilung die erfindungsgemäßen Maßnahmen verwenden. Die tragende Metallkonstruktion besteht im wesentlichen aus einer Verbindung von zwei komplementären Sprossen, Riegeln oder Stützen, von denen die eine ein statisch beanspruchbarer, wärmegedämmter und weitgehend wärmeübertragungsfreier Verbundkörper ist, während die andere, an der Außenfläche angeordnete, eine lediglich ergänzende und die Füllungselemente befestigende Funktion erfüllt. Dabei kommt insbesondere Aluminium als Material für tragende Metallkonstruktionen infrage, da bis vor kurzem, nach herrschender Meinung, für den vorgesehenen Zweck ungeeignet sein sollte.

Der Vorteil der Erfindung liegt folglich insbesondere darin, daß im Brandfall die nicht betroffenen Stockwerke, Bauteile von benachbarten Gebäuden usw. besser als es bisher möglich war, vor einem Übergriff des Feuers geschützt werden.

Weitere Einzelheiten der Erfindung ergeben sich aus der Zeichnung und der Beschreibung, und zwar zeigt die einzige Figur : schematisch die Anordnung eines erfindungsgemäßen Verbundkörpers, wobei als Füllungselement auf der einen Seite (links) ein Glasscheibensystem in Form von Brandschutzglas und auf der anderen Seite eine Brandschutzplatte angedeutet ist.

Das erfindungsgemäße Brandschutzelement besteht im wesentlichen aus der tragenden komplementären Metallkonstruktion 1, bestehend aus dem tragenden Metallprofil 8, 18, der Deckleiste 5 und der Umkleidung 10, wobei entsprechende Isolierungselemente und Dichtleisten zwischengeschaltet sein können.

Als Füllungselemente finden im gezeigten Beispiel (nicht zwingend) das Glasscheibenelement 3, bestehend aus Brandschutzglas bekannter Art, Verwendung. Auf der Gegenseite sind Brandschutzplatten 2 vorgesehen ; hier können beispielsweise auch Paneele, Glasasbest, Glaswolle, Fenster usw. Verwendung finden, angedeutet durch den Bezugshinweis 2a.

Der erfindungsgemäße Verbundkörper 4 besteht im gezeigten Beispiel aus einem Aluminiumkern 8, 18, wobei der Kernteil 18 als Hohlprofil ausgebildet ist ; hier könnte auch Vollmaterial Verwendung finden. Im Abstand umgeben ist der Kernteil 18 von einer Umkleidung 10, die ebenfalls aus Aluminium besteht. Diese Umkleidung ist vorzugsweise sehr dünnwandig zu wählen und weist Halterungselemente - hier Schwalbenschwänze 24 - auf, damit der eingebrachte Dämmstoff 9 einen Halt findet ; solche Halterungselemente sind zweckmäßig auch am Kernteil 18 vorgesehen. Der Dämmstoff kann in flüssiger, teigiger oder fester Form eingebracht werden und bildet dann eine Schutzchicht für den Kernteil 18. Zugeordnet sein können auch Armierungen 11, beispielsweise Armierungsstäbe, Platten aus Aluminium, Folien aus Kunststoff und dgl., wobei letztere zweckmäßig metallarmiert sind (Maschengitter und dgl.).

Wenn der Verbundkörper 4 so ausgebildet ist, wie in Fig. 1 dargestellt, ist von der Außenseite in Richtung zum Aluminiumkern - Kernteil 8 - eine metallische Verbindung gegeben, und zwar über die Verbindungsstellen 12. An sich sind diese schon als Zonen minderer Wärmeleitfähigkeit ausgebildet, weil sie sehr dünnwandig dargestellt sind und im gezeigten Beispiel zwei Einschnitte 25 aufweisen. Solche Einschnitte 25 sind vorgesehen, um nach dem Erstarren des Dämmstoffes 9 die Verbindungsstellen 12 heraustrennen zu können. Dann fehlt jede metallische Verbindung von der Umkleidung 10 in Richtung zum Kernteil 8.

Bei Minimierung der Verbindungsstellen 12 auf z. B. Folienstärke kann in bestimmten Fällen auf eine Entfernung der Verbindungsstellen verzichtet werden. An diesen Stellen könnte man auch eine Folie oder Folienstreifen 26 vorsehen, der das Dämmaterial 9 zunächst - solange es z. B. teigig ist - noch hält und bei Erhitzung durch Brand die Wärme nicht von außen nach innen überträgt.

Die komplementäre Metallkonstruktion 1 besteht im Prinzip aus dem Berbundkörper 4, der mit der Deckleiste 5 verbunden ist. Als Verbindungsmittel mit möglichst geringem wärmeleitenden Querschnitt können beispielsweise Schrauben 6 oder andere bekannte Mittel Verwendung finden.

Zwischen dem Verbundkörper 4 und der Deckleiste 5 sind Sicherungsplatten 7 angeordnet, die die Füllungselemente - Brandschutzplatte 2/Brandschutzscheibensystem 3 - im Brandfall gegen ein Ab-oder Herausfallen sichern.

Die hier gewählte viereckige Form der Umhüllung ist nicht zwingend. Jede andere beliebige, geeignete Querschnittsform entsprechend einer geometrischen Figur ist denkbar.

Im Kernteil 8 können erfindungsgemäße Ausnehmungen 13 vorgesehen sein, die zur Aufnahme von vorgefertigten elastischen oder teilelastischen Dichtungsleisten 14 dienen.

Wenn der tragende Körper 8, 18 und die Umkleidung 10 nicht einstückig erstellt sind (wie dargestellt). sind diese Teile mit bekannten Mitteln zu verbinden, wobei hier wiederum darauf zu achten ist, daß die geringstmögliche Wärmeleitung erreicht wird.

Als Dämmstoffmaterial 9 kann beispielsweise offenporige Glaskeramik Verwendung finden bzw. ein zellförmiges Material mit Silikat-, Aluminat- oder Phosphat-Einschlüssen.

Die Deckleiste sollte zweckmäßig auch aus Aluminium hergestellt sein. Sie weist ebenfalls Ausnehmungen 13 auf, in die die 'Dichtleiste 14 eingefügt wird.

Die Schraube 16 hält die Sicherungsplatte 7, die auch aus mehreren Lagen bestehen kann, mit dem Aluminiumkern 8, 18 zusammen. Damit werden auch gleichzeitig die Füllungselemente 2, 3 in ihrer Lage fixiert, auch dann, wenn die Deckleiste 5 im Brandfalle wegschmelzen sollte.

Ein weiterer erfindungsgemäßer Vorschlag ist noch aus Fig. 1 zu entnehmen (s. rechte Seite). Die dichtende Isolierleiste 14 besteht hier aus mindestens zwei Materialien, wobei der nach außen weisende Teil ein elastisches Teil 17 ist, z. B. bestehend aus weichem Kunststoff, Kautschuk usw. Von einer bestimmten Grenzschicht 27 (Trennlinie) an wird das Material zumindest unelastischer, weil hier Mittel eingelagert sind wie Metallpulver, insbesondere Aluminiumpulver, oder andere bekannte Stoffe. Mit dieser erfindungsgemäßen Maßnahme ist es erstmals möglich, eine Dichtungsleiste so zu gestalten, daß sie zwei Funktionen erfüllt, nämlich einmal elastisch ist und zum anderen zumindest den Flammendurchschlag verhindert. Dabei kann die Aufgliederung auch anders erfolgen als hier dargestellt ist. Gegebenenfalls könnte noch eine schicht des Materials gemäß des Abschnittes 15 dort elastisch verbleiben, wo es an der Sicherungsplatte 7 anliegt.

Ein weiterer entscheidender Erfindungsgedanke ist dadurch gegeben, daß in der Isolierverglasung = Glasscheibensystem 3 Überdruckventile 23 eingebracht sind. Bei entsprechender Wärmeentwicklung dehnt sich das Gas/die Luft zwischen den Glasscheiben aus. Durch die Ausdehnung verbiegen sich die Scheiben und springen und erfüllen dann nicht mephr die Anforderungen. Um dies zu verhindern, soll erfindungsgemäß in jeden Gas-/Luftzwischenraum ein Überdruckventil eingebaut werden, so daß der Überdruck bei Hitzeentwicklung nach außen entweichen kann.

### (Siehe Tabelle Seite 5 f.)

### Stückliste

### (Bestandteil der Anmeldung)

1 = Metallkonstruktion
2 = Brandschutzplatten
2a = Paneele, Glasasbest, Glaswolle, Fenster usw.
3 = Brandschutzglas, Glasscheibensystem, Isolierverglasung
4 = Verbundkörper
5 = Deckleiste
6 = Schraube
7 = Sicherungsplatte (gegebenenfalls aus mehreren Platten gebildet)
8 = Metallkern, insbesondere Aluminiumkern
9 = Dämmstoff, Dämmstoffumhüllung
10 = Umhüllung (metallische oder nichtmetallische Umhüllung), Umkleidung, Aluminiumumkleidung, isolierende Umhüllung
11 = Armierungen, Einschüsse
12 = Verbindungsstelle, Zone minderer Wärmeleitfähigkeit
13 = Ausnehmung
14 = dichtende Isolierleiste, Dichtleiste
15 = nicht oder gering elastisches Teil der Isolierleiste 14 (metallische Einlagerungen in z. B. kautschuk, Kunststoff usw.)
16 = Schraube
17 = elastischer Teil der Isolierleiste 14
18 = tragender Körper, Aluminiumkern, Kern aus Stahl bzw. kunststoffummantelter Stahl
23 = Überdruckventil
24 = Halterungselemente
25 = Einschnitte
26 = Folie, Folienstreifen
27 = Grenzschicht

## Patentansprüche

1. Brandschutzelement, bestehend aus einem tragenden Metallprofil (8, 18) für ein im Brandschutzelement einspannbares Brandschutz-Füllelement (2, 2a, 3), insbesondere eine Brandschutzverglasung oder -platte, und einer das Metallprofil (8, 18) bis zum Einspannbereich des Füllelementes (2. 2a, 3) umgebenden Wärmedämmung (9) sowie einer die Wärmedämmung (9) einschließenden Umkleidung (10) aus Metall, dadurch gekennzeichnet, daß das tragende Metallprofil (8, 18), die Wärmedämmung (9) und die Umkleidung (10) durch gegenseitige Verbindung einen Verbundkörper (4) bilden, wobei das Metallprofil (8, 18) und die Umkleidung (10) aus Aluminium bestehen und derart voneinander getrennt sind, daß ein Wärmeübergang zwischen diesen verhindert wird, und daß eine äußere Deckleiste (5) zum Einspannen des Füllelementes (2, 2a, 3) zwischen dieser und dem tragenden Metallprofil über Befestigungsmittel (6) mit dem tragenden Metallprofil (8, 18) verbunden ist.

2. Brandschutzelement nach Anspruch 1, dadurch gekennzeichnet, daß zwischen der Deckleiste (5) und dem einzuspannenden Füllelement (2, 2a, 3) mindestens eine an das Füllelement anliegende Sicherungsplatte (7) befestigt ist.

3. Brandschutzelement nach Anspruch 1 oder 2, dadurch gekennzeichnet, daß das tragende Metallprofil (8, 18) ein Voll- oder Hohlprofil ist.

4. Brandschutzelement nach einem oder mehreren der Ansprüche 1 bis 3, dadurch gekennzeichnet, daß die Umkleidung (10) runde, ovale oder mehreckige Querschnittsformen aufweist.

5. Brandschutzelement nach einem oder mehreren der Ansprüche 1 bis 4, dadurch gekennzeichnet, daß die Umkleidung (10) mit einer vorzugsweise offenen Seite an mindestens einem Teil, Brandschutzglas (3) und/oder Brandschutzplatten (2) bzw. Glasscheibensystem (3), unter Zwischenschalten eines Isoliermaterials, z. B. Dichtleisten, anliegt.

6. Brandschutzelement nach einem oder mehreren der Ansprüche 1 bis 5, dadurch gekennzeichnet, daß zwischen dem tragenden Metallprofil (8, 18) und der Umkleidung (10) eine nichtmetallische, feuerhemmende, gering wärmeleitende Verbindung besteht.

7. Brandschutzelement nach einem oder mehreren der Ansprüche 1 bis 6, dadurch gekennzeichnet, daß die Wärmedämmung (9) aus offenporiger Glaskeramik oder einem Verbund besteht, der als wesentlichen eigenschaftsbestimmenden Bestandteil zellförmige Silikat-, Aluminat- oder Phosphat-Einschlüsse enthält, z. B. als Hohlkugeln (keramische Hohlkugeln) mit einem Bindemittel, das den Anforderungen des Brandschutzes genügt (nach DIN 4102 und/oder DIN 4108).

8. Brandschutzelement nach einem oder mehreren der Ansprüche 1 bis 6, dadurch gekennzeichnet, daß die Wärmedämmung (9) aus faserförmigem Aluminiumsilikaten, Aluminaten oder Aluminiumphosphaten mit oder ohne Bindemittel besteht.

9. Brandschutzelement nach einem oder mehreren der Ansprüche 1 bis 8, dadurch gekennzeichnet, daß die Wärmedämmung (9) in fester Form in die Umkleidung (10) gebracht ist, z. B. in Plattenform, als Profi le o. dg I.

10. Brandschutzelement nach einem oder mehreren der Ansprüche 1'bis 9, dadurch gekennzeichnet, daß das tragende Metallprofil (8, 18) und die Umkleidung (10) durch die Wärmedämmung (9) miteinander verbunden sind.

11. Brandschutzelement nach einem oder mehreren der Ansprüche 1 bis 10, dadurch gekennzeichnet, daß in der Wärmedämmung (9) zur Erhöhung der statischen Festigkeit metallische oder nicht metallische Materialien als Armierung (11) eingebracht sind.

12. Brandschutzelement nach einem oder mehreren der Ansprüche 1 bis 11, dadurch gekennzeichnet, daß der Verbundkörper (4) und die Deckleiste (5) zur Abdichtung gegenüber aufzunehmenden Füllungselementen zur Aufnahme zweckentsprechender dichtender Dichtleisten (14) Ausnehmungen (13) entsprechender Querschnittsform aufweisen.

13. Brandschutzelement nach einem oder mehreren der Ansprüche 1 bis 12, dadurch gekennzeichnet, daß die Sicherungsplatten (7) zwischen der Deckleiste (5) und dem Füllelement (2, 2a, 3) mittels Schrauben (16) am Verbundkörper (4) befestigt sind.

14. Brandschutzelement nach einem oder mehreren der Ansprüche 1 bis 13, dadurch gekennzeichnet, daß die Sicherungsplatten (7) ein- oder mehrschichtig ausgebildet sind.

15. Brandschutzelement nach einem oder mehreren der Ansprüche 1 bis 14, dadurch gekennzeichnet, daß die Sicherungsplatten (7) im wesentlichen aus einem bekannten Werkstoff bestehen, der den Vorschriften der Brandbeanspruchung (DIN 4102) entspricht.

16. Brandschutzelement nach einem oder mehreren der Ansprüche 1 bis 15, dadurch gekennzeichnet, daß die Dichleiste (14) aus vorgeformten, den Ausnehmungen (13) entsprechenden, elastischen, zweckentsprechend profilierten und den Brandschutzforderungen (DIN 4102) entsprechenden Werkstoffen besteht.

17. Brandschutzelement nach einem oder mehreren der Ansprüche 1 bis 16, dadurch gekennzeichnet, daß "die Dichtleiste (14) ganz oder teilweise aus nicht brennbaren oder schwer entflammbaren elastischen oder plastischen Werkstoffen mit wärmedämmenden Eigenschaften besteht.

18. Brandschutzelement nach einem oder mehreren der Ansprüche 1 bis 16, dadurch gekennzeichnet, daß die Dichtleiste (14) aus einer Kombination von elastischem, schwer entflammbarem und einem unelastischen, schwer entflammbarem und einem unelastischen oder gering elastischen, nicht brennbaren Werkstoff besteht.

19. Brandschutzelement nach Anspruch 18, dadurch gekennzeichnet, daß der nicht oder gering elastische Teil (15) der Dichtleiste (14) aus metallischem Material oder metallischen Einlagerungen (Metallpulver, Aluminiumpulver usw.) in elastischem oder teilelastischem Material besteht.

20. Brandschutzelement nach einem oder mehreren der Ansprüche 1 bis 19, dadurch gekennzeichnet, daß die Umkleidung (10) eine Wandstärke kleiner als 1 mm aufweist.

21. Brandschutzelement nach einem oder mehreren der Ansprüche 1 bis 20, dadurch gekennzeichnet, daß die Umkleidung (10) aus Aluminium-Profil, Aluminium-Blech oder Aluminium-Folie (von z. B. 0,1 bis 1 mm) besteht und auf mindestens einer Seite mit einer wärmereflektierenden Materialschicht (z. B. Gold, Silber usw.) versehen ist.

22. Brandschutzelement nach einem oder mehreren der Ansprüche 1 bis 21, dadurch gekennzeichnet, daß das tragende Metallprofil (8, 18) derartig mit der Umkleidung (10) verbunden ist, daß Verbindungsstellen (12) entstehen, die nach Einbringen der Wärmedämmung (9) herausgetrennt werden können.

23. Brandschutzelement nach Anspruch 22, dadurch gekennzeichnet, daß im Bereich der heraustrennbaren Verbindungsstellen (12) Einschnitte (25) oder Materialschwächungen, vorzugsweise an der Umkleidung (10), vorgesehen sind.

24. Brandschutzelement nach einem oder mehreren der Ansprüche 1 bis 23, gekennzeichnet durch Ausnehmungen (13) im tragenden Metallprofil (8, 18) und in der Deckleiste (5).

25. Brandschutzelement nach Anspruch 24, dadurch gekennzeichnet, daß die Ausnehmungen (13) Schwalbenschwanzform, U-Form, U-Form mit nach innen eingezogenen Schenkeln o. dgl. aufweisen.

## Claims

1. Fire protection element, consisting of a load-bearing metal section (8, 18) for a fire protection filling element (2, 2a, 3), which can be restrained in the fire protection element, in particular a fire protection glazing or plate, and of a thermal insulation (9) surrounding the metal section (8. 18) up to the restraining region of the filling element (2, 2a, 3) and of a covering (10) of metal enclosing the thermal insulation (9), characterised in that the load-bearing metal section (8, 18), the thermal insulation (9) and the covering (10) form by interconnection a composite unit (4), the metal section (8, 18) and the covering (10) consisting of aluminium and being separated from each other such that a thermal transition between them is prevented, and in that an outer cover strip (5) is connected to the load-bearing metal section (8, 18) via means of fastening (6) for restraining the filling element (2, 2a, 3) between the cover strip and the load-bearing metal section.

2. Fire protection element according to Claim 1, characterised in that between the cover strip (5) and the filling element (2, 2a, 3) to be restrained is secured at least one locking plate (7) in contact with the filling element.

3. Fire protection element according to Claim 1 or 2, characterised in that the load-bearing metal section (8, 18) is a solid or hollow section.

4. Fire protection element according to one or more of Claims 1 to 3, characterised in that the covering (10) has round, oval or polygonal cross-sectional shapes.

5. Fire protection element according to one or more of Claims 1 to 4, characterised in that the covering (10) is in contact on one, preferably open, side with at least one part, fire protection glass (3) and/or fire protection plates (2) or glazing system (3), with an insulating material, e. g. sealing strips, interposed.

6. Fire protection element according to one or more of Claims 1 to 5, characterised in that a non-metallic, fire-retarding, thermally low-conductive connection exists between the load-bearing metal section (8, 18) and the covering (10).

7. Fire protection element according to one or more of Claims 1 to 6, characterised in that the thermal insulation (9) consists of open-pored glass ceramic or a composite which contains, as essential property-determining constituent, cellular silicate, aluminate or phosphate inclusions, e. g. as hollow spheres (ceramic hollow spheres) with a binder which meets fire protection requirements (in accordance with DIN 4102 and/or DIN 4108).

8. Fire protection element according to one or more of Claims 1 to 6, characterised in that the thermal insulation (9) consists of fibrous aluminium silicates, aluminates or aluminium phosphates with or without binder.

9. Fire protection element according to one or more of Claims 1 to 8, characterised in that the thermal insulation (9) is introduced into the covering (10) in solid form, e. g. in plate form, as sections or the like.

10. Fire protection element according to one or more of Claims 1 to 9, characterised in that the load-bearing metal section (8, 18) and the covering (10) are joined to each other by the thermal insulation (9).

11. Fire protection element according to one or more of Claims 1 to 10, characterised in that metallic or non-metallic materials are incorporated in the thermal insulation (9) as reinforcement (11) to increase the static strength.

12. Fire protection element according to one or more of Claims 1 to 11, characterised in that the composite unit (4) and the cover strip (5) have recesses (13) of corresponding cross-sectional shape for receiving purposebuilt sealing strips (14) for sealing off against filling elements to be received.

13. Fire protection element according to one or more of Claims 1 to 12, characterised in that the locking plates (7) between the cover strip (5) and the filling element (2, 2a, 3) are secured on the composite unit (4) by means of screws (16).

14. Fire protection element according to one or more of Claims 1 to 13, characterised in that the locking plates (7) are designed to be single-layered or multilayered.

15. Fire protection element according to one or more of Claims 1 to 14, characterised in that the locking plates (7) consist substantially of a known material meeting the regulations for fire loading (DIN 4102).

16. Fire protection element according to one or more of Claims 1 to 15, characterised in that the sealing strip (14) consists of preformed, flexible, purpose-shaped materials corresponding to the recesses (13) and meeting fire protection regulations (DLN 4102).

17. Fire protection element according to one or more of Claims 1 to 16, characterised in that the sealing strip (14) consists wholly or partially of noncombustible or hardly flammable flexible or plastic materials with thermal insulating properties.

18. Fire protection element according to one or more of Claims 1 to 16, characterised in that the sealing strip (14) consists of a combination of flexible, hardly flammable material and an inflexible or slightly flexible, noncombustible material.

19. Fire protection element according to Claim 18, characterised in that the non-flexible or slightly flexible part (15) of the sealing strip (14) consists of metallic material or metallic inclusions (metal powder, aluminium powder etc.) in flexible or partially flexible material.

20. Fire protection element according to one or more of Claims 1 to 19, characterised in that the covering (10) has a wall thickness of less than 1 mm.

21. Fire protection element according to one or more of Claims 1 to 20, characterised in that the covering (10) consists of aluminium section, aluminium sheet or alminium foil (of, for example, 0.1 to 1 mm) and is provided on at least one side with a thermally reflective material layer (e. g. gold, silver, etc.).

22. Fire protection element according to one or more of Claims 1 to 21, characterised in that the load-bearing metal section (8, 18) is connected to the covering (10) in such a way that connecting points (12) are produced which can be separated out after introducing the thermal insulation (9).

23. Fire protection element according to Claim 22, characterised in that incisions (25) or material weakenings are provided, preferably on the covering (10), in the region of the connecting points (12) which can be separated out.

24. Fire protection element according to one or more of Claims 1 to 23, characterised by recesses (13) in the load-bearing metal section (8, 18) and in the cover strip (5).

25. Fire protection element according to Claim 24, characterised in that the recesses (13) have dovetail shape, U shape, U shape with inwardly drawn sides or the like.

## Revendications

1. Elément coupe-feu, constitué par un profilé métallique porteur (8, 18) pour un élément de remplissage coupe-feu (2, 2a, 3) destiné à être fixé dans l'élément coupe-feu, notamment un vitrage ou un panneau coupe-feu, et par un isolant thermique (9) entourant le profilé métallique (8, 18) jusque dans la zone de fixation de l'élément de remplissage (2, 2a, 3), ainsi que par un habillage (10) en métal, caractérisé en ce que le profilé métallique porteur (8, 18), l'isolant thermique (9) et l'habillage (10) constituent un corps composite (4) par liaison mutuelle, le profilé métallique (8, 18) et l'habillage (10) étant en aluminium et séparés l'un de l'autre de façon à empêcher la transmission de la chaleur entre eux, et en ce qu'un bandeau de recouvrement extérieur (5) est relié au profilé métallique porteur (8, 18) par l'intermédiaire de moyens de fixation (6) pour fixer l'élément de remplissage (2, 2a, 3) entre ce bandeau et le profilé métallique porteur.

2. Elément coupe-feu selon la revendication 1, caractérisé en ce qu'on fixe entre le bandeau de recouvrement (5) et l'élément de remplissage (2, 2a, 3) à fixer au moins une plaque de sécurité (7) appuyant contre l'élément de remplissage.

3. Elément coupe-feu selon la revendication 1 ou 2, caractérisé en ce que le profilé métallique porteur (8, 18) est un profilé massif ou un profilé creux.

4. Elément coupe-feu selon une ou plusieurs des revendications 1 à 3, caractérisé en ce que l'habillage (10) présente des formes de section transversale rondes, ovales ou polygonales.

5. Elément coupe-feu selon l'une ou plusieurs des revendications 1 à 4, caractérisé en ce que l'habillage (10) appuie par un côté de préférence ouvert contre au moins un élément, verre coupe-feu (3) et/ou panneaux coupe-feu (2) ou vitrages (3), en intercalant un matériau isolant, par exemple des joints d'étanchéité.

6. Elément coupe-feu selon l'une ou plusieurs des revendications 1 à 5, caractérisé en ce qu'il existe entre le profilé métallique porteur (8, 18) et l'habillage (10) une liaison métallique coupe-feu faiblement conductrice de la chaleur.

7. Elément coupe-feu selon l'une ou plusieurs des revendications 1 à 6, caractérisé en ce que l'isolant thermique (9) est constitué par une vitrocéramique ou un composite, qui contient comme constituant essentiel déterminant pour les propriétés des inclusions, de silicate, d'aluminate ou de phosphate, par exemple sous forme de billes creuses (billes creuses céramiques) avec un liant, qui satisfait les spécifications anti-feu (selon DIN 4102 et/ou DIN 4108).

8. Elément coupe-feu selon l'une ou plusieurs des revendications 1 à 6, caractérisé en. ce que l'isolant thermique (9) est constitué par des silicates d'aluminium, des aluminates ou des phosphates d'aluminium fibreux, avec ou sans liant.

9. Elément coupe-feu selon l'une ou plusieurs des revendications 1 à 8, caractérisé en ce que l'isolant thermique (9) est placé dans l'habillage (10) sous forme solide, par exemple sous forme de panneau, de profilé ou l'analogue.

10. Elément coupe-feu selon l'une ou plusieurs des revendications 1 à 9, caractérisé en ce que le profilé métallique porteur (8, 18) et l'habillage (10) sont reliés ensemble par l'isolant thermique (9).

11. Elément coupe-feu selon l'une ou plusieurs des revendications 1 à 10, caractérisé en ce qu'on introduit dans l'isolant thermique (9), pour augmenter la résistance statique, des matériaux métalliques ou non métalliques en tant qu'armatures (11).

12. Elément coupe-feu selon l'une ou plusieurs des revendications 1 à 11, caractérisé en ce que le corps composite (4) et le bandeau de recouvrement (5) présentent des évidements (13) de section transversale appropriée pour recevoir des joints d'étanchéité (14) appropriés pour assurer l'étanchéité par rapport aux éléments de remplissage à recevoir.

13. Elément coupe-feu selon l'une ou plusieurs des revendications 1 à 12, caractérisé en ce que les plaques de sécurité (7) entre le bandeau de recouvrement (5) et l'élément de remplissage (2, 2a, 3) sont fixées sur le corps composite (4) au moyen de vis (16).

14. Elément coupe-feu selon l'une ou plusieurs des revendications 1 à 13, caractérisé en ce que les plaques de sécurité (7) sont réalisées à une ou plusieurs couches.

15. Elément coupe-feu selon l'une ou plusieurs des revendications 1 à 14, caractérisé en ce que les plaques de sécurité (7) sont constituées, pour l'essentiel, par un matériau connu qui correspond aux prescriptions anti-feu (DIN 4102).

16. Elément coupe-feu selon l'une ou plusieurs des revendications 1 à 15, caractérisé en ce que le joint d'étanchéité (14) est constitué par des matériaux préformés, élastiques, profilés de façon appropriée en correspondance avec les évidements et correspondant aux spécifications anti-feu (DIN 4102).

17. Elément coupe-feu selon l'une ou plusieurs des revendications 1 à 16, caractérisé en ce que le joint d'étanchéité (14) est constitué en totalité ou en partie de matériaux incombustibles ou difficilement combustibles, élastiques ou plastiques, ayant des caractéristiques d'isolation thermique.

18. Elément coupe-feu selon l'une ou plusieurs des revendications 1 à 16, caractérisé en ce que le joint d'étanchéité (14) est constitué par une combinaison d'un matériau élastique difficilement inflammable et d'un matériau non élastique ou faiblement élastique, incombustible.

19. Elément coupe-feu selon la revendication 18, caractérisé en ce que la partie (15) non élastique ou faiblement élastique du joint d'étanchéité (14) est en un matériau métallique ou est constituée par des insertions métalliques (poudre métallique, poudre d'aluminium, etc.) dans un matériau élastique ou partiellement élastique.

20. Elément coupe-feu selon l'une ou plusieurs des revendications 1 à 19, caractérisé en ce que l'habillage (10) a une épaisseur inférieure à 1 mm.

21. Elément coupe-feu selon l'une ou plusieurs des revendications 1 à 19, caractérisé en ce que l'habillage (10) est constitué par un profilé en aluminium, une tôle d'aluminium ou une feuille d'aluminium (de 0,1 à 1 mm, par exemple) et est muni sur au moins un côté d'une couche de matériau réfléchissant la chaleur (par exemple de l'or, de l'argent, etc.).

22. Elément coupe-feu selon l'une ou plusieurs des revendications 1 à 21, caractérisé en ce que le profilé métallique porteur (8, 18) est relié avec l'habillage (10) de telle sorte qu'il en résulte des endroits de liaison (12) qui peuvent être détachés après mise en place de l'isolant thermique (9).

23. Elément coupe-feu selon la revendication 22, caractérisé en ce qu'on prévoit dans la zone des endroits de liaison (12) à détacher des entailles (25) ou des parties de matière amincie, de préférence sur l'habillage (10).

24. Elément coupe-feu selon l'une ou plusieurs des revendications 1 à 23, caractérisé par des évidements (13) dans le profilé métallique porteur (8, 18) et dans le bandeau de recouvrement (5).

25. Elément coupe-feu selon la revendication 24, caractérisé en ce que les évidements (13) ont une forme en queue d'aronde, une forme de U, une forme de U avec des branches rentrées vers l'intérieur et l'analogue.
